# EUROPÄISCHE PATENTSCHRIFT

(11) **EP 0 142 768 B1**
(45) Veröffentlichungstag und Bekanntmachung des Hinweises auf die Patenterteilung: **18.01.1989**
(21) Anmeldenummer: 84113345.7
(22) Anmeldetag: 06.11.1984
(51) Int. Cl.: F24C 15/20

(54) **Dunstabzugs- oder -filterhaube**
Fume exhaust or filtration head
Hotte d'évacuation des fumées ou hotte filtrante

(30) Priorität: 12.11.1983 DE 3341068
(43) Veröffentlichungstag der Anmeldung: 29.05.1985
(73) Patentinhaber: Licentia Patent-Verwaltungs-GmbH, 60596 Frankfurt (DE)
(72) Erfinder: Keppel, Heinrich, Dipl. Ing., D-8501 Eckental (DE)
(74) Vertreter: Vogl, Leo, Dipl.-Ing.

(56) Entgegenhaltungen:
- DE-A- 2 750 422
- US-A- 4 011 803

## Beschreibung

Die Erfindung betrifft eine Dunstabzugs- oder -filterhaube nach dem Oberbegriff der Patentansprüche 1 oder 2.

Derartige Dunstabzugs- oder -filterhauben werden heute in der Regel entweder in einem Oberschrank oder zwischen Anbaueinheiten von An- bzw. Einbauküchenmöbel angeordnet. Die Dunstabzugs- oder filterhaube ist dabei mit ihren Gehäuse-Seitenwänden unmittelbar mit den benachbarten Wänden des Oberschrankes oder Anbaueinheiten mittels Schraubelemente verspannt. Es ist auch bekannt (DE-A-2 903 382) zur Anbringung der Dunstabzugs- oder -filterhaube zwischen Schrankwänden spezielle Montage- bzw. Halteschienen einzusetzen, die an den Schrankwänden befestigt sind und in denen die Dunstabzugs- oder -filterhaube mit seitlich an deren Gehäusewandungen angebrachter Tragbleche eingeschoben und durch eine Arretierung gesichert ist. Bei der erstgenannten Befestigungsart muss die Dunstabzugs- oder -filterhaube von einer zweiten Person zwischen die Schrankwände gehalten werden, damit die Befestigungslöcher angerissen werden können. Auch beim anschliessenden Anschrauben der Dunstabzugs- oder -filterhaube ist die Hilfe einer zweiten Person zum Halten des Gerätes erforderlich. Diese Montageart ist daher äusserst umständlich und auch aufwendig. Beim Einsatz spezieller Montage- bzw. Halteschienen für die Dunstabzugs- oder -filterhaube kann wohl bei der Montage auf die Mitwirkung einer weiteren Person verzichtet werden, jedoch ist die Fertigung und Bereitstellung der mit dem Gerät zu liefernden speziellen zusätzlichen Montage- bzw. Halteschienen von den Kosten her gesehen ebenfalls wenig befriedigend.

Aufgabe der Erfindung ist es deshalb, eine Dunstabzugs- oder -filterhaube der in Rede stehenden Art so zu verbessern, dass deren Montage zwischen benachbarten Schrankwänden vereinfacht wird und ohne Verwendung zusätzlicher Hilfsmittel ausgeführt werden kann.

Die Lösung dieser Aufgabe gemäss der Erfindung ist dem kennzeichnenden Teil der Patentansprüche 1 oder 2 zu entnehmen.

Zweckmässige weitere vorteilhafte Ausbildungen des Gegenstandes der Erfindung sind in den Unteransprüchen angegeben.

Die mit der Erfindung erzielbaren Vorteile sind darin zu sehen, dass eine solche Dunstabzugs-oder -filterhaube ohne Einsatz zusätzlicher Montagehilfsmittel problemlos von einer Person montiert werden kann. Besondere zusätzliche Trage-oder Haltemittel sind ebenfalls nicht erforderlich, da durch die spezielle Ausbildung der Seitenwände der Dunstabzugs- oder -filterhaube diese Wände die Trage- und Haltefunktion mit übernehmen. Darüberhinaus gestattet die vorgeschlagene Anbringungsmethode eine gewisse Tiefenverschiebbarkeit des Gerätes während der Montage oder Wartung. Auch ein gewisser Ausgleich von Fertigungstoleranzen zur Seite hin ist möglich.

Ein Ausführungsbeispiel der Erfindung ist in der Zeichnung dargestellt und wird an Hand dieser nachfolgend näher beschrieben. Es zeigen:
Fig. 1 eine Dunstabzugs- oder -filterhaube in einer Gesamtansicht,
Fig. 2 die Dunstabzugs-oder-filterhaube mit der einschiebbaren Halte- bzw. Trageseitenwand,
Fig. 3 die Zuordnung der Dunstabzugs- oder -filterhaube zu benachbarten Wänden von Küchenmöbel-Anbaueiheiten,
Fig. 4 u. 5 eine weitere Ausführungsvariante.

Mit 1 ist das Gehäuse einer Dunstabzugs- oder -filterhaube bezeichnet, in dem die üblichen Bestandteile eines solchen Gerätes untergebracht sind. Das Gehäuse 1 ist beim dargestellten Ausführungsbeispiel zwischen je einem Oberschrank 2, 3 einer Küchenmöbel-Anbaueinheit angeordnet. Seitlich besitzt das Gehäuse 1 je eine innere Seitenwand 4, über die ein Seitenrahmen 5, 5' oben, vorne und unten übersteht. Der Seitenrahmen 5 bzw. 5' bildet dabei eine horizontale Verlängerung bzw. Verbreiterung der jeweiligen Gehäuse-Seite und ist von der Gehäuse-Rückseite her offen und damit zugänglich. Der vordere, senkrechte Teil des Seitenrahmens 5 bzw. 5' ist im oberen und unteren Bereich mit je einer Querschlitzbohrung 6, 6' versehen. Mit 7, 7' ist je eine äussere separate Seitenwand bezeichnet, die innerhalb ihrer Fläche mit mehreren Anschraubbohrungen 8 zum Befestigen dieser an der benachbarten Seitenwand des jeweiligen Oberschrankes 2 bzw. 3 versehen ist. Die äussere Seitenwand 7 bzw. 7' des Gehäuses 1 ist oben und unten mit in Tiefenrichtung sich erstreckende Führungsleisten 9, 9' ausgerüstet, denen sich senkrecht stehende Anschlag-Lappen 10, 10' mit Querschlitzbohrungen 11, 11' anschliessen. Die beiden äusseren Seitenwände 7, 7' sind in der Höhe so bemessen, dass sie sich in den von hinten offenen Seitenrahmen 5, 5' einschieben lassen und zur Seite hin die eigentliche Aussenwandung für das Gehäuse 1 bilden.

Die Montage dieser Dunstabzugs- und -filterhaube zwischen zwei sich gegenüberstehenden Oberschränken 2, 3 einer Küchenmöbel-Anbaueinheit erfolgt in der Weise, indem zunächst die beiden äusseren Seitenwände 7, 7' des Gehäuses 1 an den jeweiligen Seitenwänden der Oberschränke 2, 3 mittels Schrauben oder dgl. befestigt werden. Danach wird das Gehäuse 1 mit seinen nach hinten offenen beiden Seitenrahmen 5, 5' auf die sich in Einbautiefenrichtung erstreckenden Führungsleisten 9, 9' der angeschraubten äusseren Seitenteile 7, 7' von vorne aufgesetzt und in Tiefenrichtung bis zum Anschlag der an den äusseren Seitenteilen 7, 7' befindlichen senkrechten Lappen 10, 10' am senkrechten Teil des Gehäuse-Seitenrahmens 5, 5' verschoben. Mit Anschlagen der äusseren Seitenwände 7, 7' am Seitenrahmen 5, 5' korrespondieren die Querschlitzbohrungen 6, 6' im Gehäuse-Seitenrahmen 5, 5' mit den Querschlitzbohrungen 11, 11' in den senkrechten Lappen 10, 10' der äusseren Seitenwände 7, 7', so dass nunmehr entsprechende Sicherungsschraubelemente eingebracht werden können.

Dadurch dass die äusseren Seitenwände 7, 7' in den seitlichen Gehäuse-Rahmen 5, 5' eintauchen bzw. unterschiebbar sind, können Breitentoleranzen des Gehäuses 1 beim Einbringen der Sicherungsverschraubung in den Querschlitzbohrungen 6, 6' einerseits und 11, 11' andererseits weitgehend ausgeglichen werden.

Fig. 4 und 5 zeigt eine Dunstabzugshaube, deren Gehäuse 1' im seitlichen, rückwärtigen Bereich einen durch eine Aussparung nach hinten offenen Absatz 12 aufweist, der das Heranführen und Anschliessen eines an sich bekannten Abluftschlauches am Gehäuse 1 zulässt. Hier ist der Gehäuse-Seitenrahmen 5 bis auf eine kleine obere und untere Ausnehmung 13, 13' zum Durchschieben der Anschlaglappen 10, 10' an der äusseren Seitenwand 17 geschlossen ausgebildet. Die Seitenwand 17 ist dabei in der äusseren Form der Form des Seitenrahmens 5 angepasst.

## Patentansprüche

1. Dunstabzugs- oder Dunstfilterhaube zur Befestigung in oder zwischen Oberschränken von An- bzw. Einbauküchen, bestehend aus einem Gehäuse, von dessen Seitenwänden eine Verbreiterung des Gehäuses bewirkende Halterungen abstehen, gekennzeichnet durch folgende Merkmale:
- die Halterungen sind als ein zur Gehäuse-Rückseite hin offener Rahmen (5, 5') ausgebildet,
- das Gehäuse (1) ist im Einbauzustand mit seinem links- oder rechtsseitigen Rahmen (5, 5') auf bzw. über je ein an den Wänden der Oberschränke (2, 3) befestigtes separates Wandungsteil (7, 7') geschoben und mit diesem verspannt,
- die beiden Wandungsteile (7, 7') bilden die seitliche Aussenabschlusswandung für das gehäuse (1).

2. Dunstabzugs- und Dunstfilterhaube zur Befestigung in oder zwischen Oberschränken von An- bzw. Einbauküchen, bestehend aus einem Gehäuse, von dessen beiden Seitenwänden eine Verbreiterung des Gehäuses bewirkenden Halterungen abstehen, gekennzeichnet durch folgende Merkmale:
- die Halterungen sind als ein zur Gehäuse-Rückseite hin im wesentlichen geschlossener Rahmen (5) ausgebildet,
- in dem Rahmen (5) sind Ausnehmungen (13, 13') gebildet,
- das Gehäuse (1) ist im Einbauzustand auf durch die Ausnehmungen (13, 13') im Rahmen (5) hindurchgeführte, an den Wänden der Oberschränke (2, 3) befestigte separate Wandungsteile (17) geschoben und mit diesem verspannt,
- die Wandungsteile (17) bilden die seitliche Aussenabschlusswandung für das Gehäuse (1).

3. Dunstabzugs- oder -filterhaube nach Anspruch 1 oder 2, dadurch gekennzeichnet, dass der vordere, senkrechte Teil des Seitenrahmens (5, 5') im oberen und unteren Bereich mit je einer oder mehreren Querschlitzbohrungen (6, 6') versehen ist.

4. Dunstabzugs- oder -filterhaube nach Anspruch 1 oder 2, dadurch gekennzeichnet, dass die äusseren Seitenwände (7, 7', 17) des Gehäuses (1) oben und unten mit je einer sich in Tiefenrichtung des Gehäuses erstreckenden Führungsleiste (9, 9') versehen sind.

5. Dunstabzugs- oder -filterhaube nach Anspruch 1, 2 oder 4, dadurch gekennzeichnet, dass die äusseren Seitenwände (7, 7', 17) des Gehäuses (1) so bemessen sind, dass diese in den Gehäuse-Seitenrahmen (5, 5') eintauchbar bzw. unterschiebbar sind.

6. Dunstabzugs- oder -filterhaube nach Anspruch 4, dadurch gekennzeichnet, dass die Führungsleisten (9, 9') senkrecht stehende Anschlag- Lappen (10, 10') aufweisen.

7. Dunstabzugs- oder -filterhaube nach Anspruch 6, dadurch gekennzeichnet, dass in den Anschlag-Lappen (10, 10') Querschlitzbohrungen (11, 11') vorgesehen sind.

## Claims

1. A vapour escape hood or vapour filter hood for fixing in or between top cupboards of unit or built-in kitchen furniture, consisting of a housing from the side walls of which there project holding means causing a widening of the housing, characterised by the following features:
-the holding means are constructed in the form of a frame (5, 5') open towards the back of the housing,
- in the installed state, the housing (1) is pushed with its lefthand-side and righthand-side frame (5, 5') on or over separate wall members (7, 7') each secured to a wall of the top cupboards and is braced to this wall member,
- the two wall members (7, 7') form the lateral outer closing walls for the housing (1).

2. A vapour escape hood or vapour filter hood for fixing in or between top cupboards of unit or built-in kitchen furniture, consisting of a housing from the two side walls of which there project holding means causing a widening of the housing, characterised by the following features:
- the holding means are constructed in the form of a frame (5) which is substantially closed towards the back of the housing,
- recess (13, 13') are formed in the frame (5),
- in the installed state, the housing (1) is pushed onto separate wall members (17) which are taken through the recesses (13, 13') in the frame (5) and secured to the walls of the top cupboards (2, 3) and is braced to these wall members,
- the wall members (17) form the lateral outer closing wall for the housing (1).

3. A vapour escape hood or vapour filter hood according to Claim 1 or 2, characterised in that the front, vertical portion of the side frame (5, 5') is provided with one or more transverse slots (6, 6') both in the upper and in the lower region.

4. A vapour escape hood or vapour filter hood according to Claim 1 or 2, characterised in that the outer side walls (7, 7', 17) of the housing (1) are each provided, at the top and bottom, with a guide rail (9,9') extending in the direction of the depth of the housing.

5. A vapour escape hood or vapour filter hood according to Claim 1, 2 or 3, characterised in that the outer side walls (7,7', 17) of the housing (1) are so dimensioned that they can be telescoped into or pushed under the side frames (5, 5') of the housing.

6. A vapour escape hood or vapour filter hood according to Claim 4, characterised in that the guide rails (9, 9') comprise vertical stop flanges (10, 10').

7. A vapour escape hood or vapour filter hood according to Claim 6, characterised in that transverse slots (11, 11') are provided in the stop flanges (10, 10').

## Revendications

1. Hotte d'évacuation des fumées ou hotte filtrante destinée à être fixée dans ou entre des meubles hauts de cuisines à poser ou à encastrer, constituée par un coffret des parois latérales duquel font saillie des fixations qui élargissent le coffret, caractérisée par les caractéristiques suivantes:
- les fixations sont formées par un cadre (5, 5') ouvert vers l'arrière du coffret;
- le coffret (1) en position encastrée est poussé par son cadre (5, 5') gauche et droit sur ou au-dessus d'un élément de paroi (7, 7') séparé fixé sur les parois des meubles hauts (2, 3) et vissé avec celui-ci;
- les deux éléments de paroi (7, 7') forment la paroi de fermeture extérieure latérale du coffret (1).

2. Hotte d'évacuation des fumées ou hotte filtrante destinée à être fixée dans ou entre des meubles hauts de cuisines à poser ou à encastrer, constituée par un coffret des deux parois latérales duquel font saillie des fixations qui élargissent le coffret, caractérisée par les caractéristiques suivantes:
- les fixations sont formées par un cadre (5) essentiellement fermé en direction de l'arrière du coffret;
- des évidements (13, 13') sont pratiqués dans le cadre (5);
- le coffret (1) en position encastrée est poussé à travers les évidements (13, 13') pratiqués dans le cadre (5), sur des éléments de paroi (17) séparés fixés sur les parois des meubles hauts (2, 3), et vissé avec ceux-ci;
- les éléments de paroi (17) forment la paroi de fermeture extérieure latérale du coffret (1).

3. Hotte d'évacuation des fumées ou hotte filtrante selon la revendication 1 ou 2, caractérisée en ce que la partie avant, verticale du cadre latéral (5, 5') est pourvue dans sa zone supérieure et inférieure d'un ou de plusieurs trous oblongs transversaux (6, 6').

4. Hotte d'évacuation des fumées ou hotte filtrante selon la revendication 1 ou 2, caractérisée en ce que les parois latérales (7, 7', 17) extérieures du coffret (1) sont pourvues en haut et en bas d'une baguette de guidage (9, 9') s'étendant dans la profondeur du coffret.

5. Hotte d'évacuation des fumées ou hotte filtrante selon la revendication 1, 2 ou 4, caractérisée en ce que les parois latérales (7, 7', 17) extérieures du coffret (1) ont des dimensions telles qu'elles peuvent être introduites ou qu'elles peuvent coulisser dans les cadres latéraux (5, 5') du coffret.

6. Hotte d'évacuation des fumées ou hotte filtrante selon la revendication 4, caractérisée en ce que les baguettes de guidage (9, 9') comportent des pattes de butée (10, 10') verticales.

7. Hotte d'évacuation des fumées ou hotte filtrante selon la revendication 6, caractérisée en ce qu'il est prévu des trous oblongs transversaux (11, 11') dans les pattes de butée (10, 10').
